# EUROPÄISCHE PATENTSCHRIFT

(11) **EP 1 669 214 B1**
(45) Veröffentlichungstag und Bekanntmachung des Hinweises auf die Patenterteilung: **04.06.2008**
(21) Anmeldenummer: 05024258.5
(22) Anmeldetag: 08.11.2005
(51) Int. Cl.: B42F 7/12, B65D 21/00, A47B 27/02

(54) **Ablageschale**
Storage tray
Plateau de stockage

(30) Priorität: 27.11.2004 DE 202004018398 U
(43) Veröffentlichungstag der Anmeldung: 14.06.2006
(73) Patentinhaber: OKT Germany GmbH, 32351 Stemwede (DE)
(72) Erfinder: Beckschulte, Volker, 49488 Lemförde (DE)
(74) Vertreter: Pott, Ulrich

(56) Entgegenhaltungen:
- DE-A1- 10 206 516
- US-A- 4 416 374
- PATENT ABSTRACTS OF JAPAN Bd. 1996, Nr. 08, 30. August 1996 (1996-08-30) -& JP 08 104333 A (IZUMI KASEI KK), 23. April 1996 (1996-04-23)

## Beschreibung

Die vorliegende Erfindung bezieht sich auf eine Ablageschale mit einer Ablagefläche und zumindest zwei seitlichen Wänden, wobei die seitlichen Wände obere und untere Kontaktflächen aufweisen, über die eine Mehrzahl dieser Ablageschalen aufeinander stapelbar sind, wobei die seitlichen Wände der Ablageschale zumindest leicht schräg gestellt sind und zumindest zwei gegenüberliegende seitliche Wände jeweils zumindest einen zur übrigen seitlichen Wand seitlich versetzten Abschnitt aufweisen.

Es ist eine Vielzahl von Ablageschalen bekannt, in die Papiere und Büroartikel eingelegt werden können, um auf Schreibtischen Ordnung zu schaffen. Die Ablageschalen sind nach vorne und oben offen und verfügen über seitliche Wände, die den Aufbewahrungsraum der Ablageschale seitlich begrenzen. Die Wände können geschlossen ausgeführt sein, es sind jedoch auch Ablageschalen mit durchbrochenen Wänden bekannt oder die seitlichen Wände sind durch mehr oder weniger große Schlitze durchbrochen. Die Ablageschalen verfügen über mindestens zwei gegenüberliegende Wände, eine Rückwand kann noch zusätzlich vorgesehen sein. Auch gibt es Ablageschalen, die im vorderen Bereich über einen Verschlußdeckel verfügen.

Um die verfügbare Ablagefläche zu vergrößern und die in den Ablageschalen abgelegten Gegenstände voneinander zu trennen und zu sortieren, sind viele der bekannten Ablageschalen so ausgebildet, daß diese übereinander gestapelt werden können. Dabei sind die oberen und unteren Kontaktflächen einer Ablageschale so ausgebildet, daß diese zueinander passen. Um ein ungewolltes Umwerfen des Turmes aus mehreren aufeinandergestapelten Ablageschalen zu vermeiden, sind die oberen und unteren Kontaktflächen so ausgebildet, daß die Kontaktflächen formschlüssig zueinander passen und so eine Art Sperre gegen ein unerwünschtes relatives Verschieben bilden.

Damit die Ablageschalen stapelbar sind, müssen die oberen und unteren Kontaktflächen in einer gemeinsamen vertikalen Linie liegen. Diese Anordnung der Kontaktflächen verhindert jedoch, daß die Ablageschalen nicht nur aufeinander stapelbar, sondern außerdem miteinander nestend sind. Dadurch können mehrere Ablageschalen nicht raumsparend ineinandergestellt werden, wenn nicht alle Ablageschalen benötigt werden, und der Transport und die Handhabung sind erschwert.

Eine gattungsgemäße Ablageschale findet sich in den Patent Abstracts of Japan Bd. 1996, Nr. 08 & JP 8,104,333 A. Die in dieser Schrift dargestellten Ablageschalen sind zwar stapelbar, aber nicht ineinander nestbar. In der Schrift DE 102 06 516 A1 finden sich miteinander nestende Ablageschalen, die jedoch nicht in einer geraden Linie stapelbar sind, sondern nach hinten versetzt aufeinander gestapelt werden müssen, so dass sich ein schiefer Turm von aufeinander gestapelten Ablageschalen ergibt.

Demgemäß ist es die Aufgabe der vorliegenden Erfindung, eine Ablageschale zu schaffen, die sowohl stapelbar als auch nestbar ausgebildet ist, insbesondere in einer gemeinsamen vertikalen Linie.

Die Aufgabe wird gelöst, indem der versetzte Abschnitt im Übergangsbereich zur übrigen seitlichen Wand gerade verlaufende Kanten aufweist, die in einem Winkel von 45 - 80° zur Horizontalen angestellt sind, und die in den Wänden vorhanden Kanten parallel verlaufen.

Durch die Schrägstellung der seitlichen Wände können Ablageschalen leicht in darunter befindliche Ablageschalen eingestellt werden. Da die Stapelbarkeit jedoch voraussetzt, daß die oberen und unteren Kontaktflächen in einer vertikalen Ebene liegen, ermöglicht der seitlich versetzte Abschnitt in diesem Teil der Wand eine Verbreiterung der Ablageschale. Am unteren Ende dieses seitlich versetzten Abschnitts können Fußstücke vorgesehen sein, die als untere Kontaktflächen auf eine obere Kontaktfläche einer darunter befindlichen Ablageschale abstellbar sind. Der Abstand, den gegenüberliegende Fußstücke bzw. die unteren Kontaktflächen im Bereich des versetzten Abschnittes voneinander haben, können genau dem Abstand entsprechen, den gegenüberliegende obere Kontaktflächen einer Ablageschale aufweisen. Wenn der seitlich versetzte Abschnitt und die oberen Kontaktflächen über die Länge der Ablageschale gesehen, gestaffelt angeordnet sind, kann eine Ablageschale treppenförmig versetzt auf einer darunter befindlichen Ablageschale aufgesetzt werden. Es ergibt sich dann ein Versatz zwischen den aufeinandergestapelten Ablageschalen, dessen Maß in etwa der Breite des seitlich versetzten Abschnittes entspricht. Soll eine Ablageschale nestend in eine darunter befindliche Ablageschale eingelegt werden, so kann dies so erfolgen, daß die obere Ablageschale mit ihrer Vorderkante nur etwa um die Dicke der hinteren Wand hervorsteht und die Fronten bei ineinander nestenden Ablageschalen nahezu bündig und damit sehr raumsparend abschließen.

Wenn der versetzte Abschnitt im Übergangsbereich zur übrigen seitlichen Wand (4) gerade verlaufende Kanten aufweist, die in einem Winkel von 45 - 80° zur Horizontalen angestellt sind, dienen diese als Führung beim Einsetzen und Herausnehmen der Ablageschalen in und aus einer nestenden Stellung. Durch den parallelen Verlauf der in den Wänden vorhanden Kanten sind die miteinander nestenden Ablageschalen in einer relativen Position zueinander festgelegt. Durch die Kanten werden die seitlichen Wände versteift und können größere Traglasten aufnehmen.

Wenn es gewünscht ist, daß die obere Ablageschale auch im gestapelten Zustand bündig zur Front der darunter befindlichen Ablageschale aufstellbar ist, so ist eine solche Lösung für eine erfindungsgemäße Ablageschale möglich, indem der versetzte Abschnitt schräg verläuft und die obere Kontaktfläche auf eine Art hinterschneidet.

Durch den seitlich versetzten Abschnitt sind ineinander nestende Ablageschalen gegen eine horizontale Verschiebebewegung arretiert. Die Vorsprünge des seitlich versetzten Abschnitt blockieren sich gegenseitig, und eine Entnahme einer Ablageschale ist nur in die Richtung des offenen Endes des seitlich versetzten Abschnittes möglich.

Die erfindungsgemäße Ablageschale ist optisch ansprechend gestaltet, sehr stabil und standsicher und sehr leicht handhabbar. Die jeweilige Wand kann durch den versetzten Abschnitt in ihrer Traglast verstärkt sein, ohne daß dafür erheblich mehr Material für die Herstellung der Ablageschale erforderlich wäre.

Abwandlungen der Erfindung und bevorzugte Ausgestaltungen lassen sich der nachfolgenden gegenständlichen Beschreibung, den Merkmalen der Unteransprüche und den Zeichnungen entnehmen.

Die Erfindung soll nun anhand von Ausführungsbeispielen näher beschrieben werden. Es zeigen:
- Fig. 1:: eine Seitenansicht einer Ablageschale,
- Fig. 2:: eine Querschnittsansicht durch eine Ablageschale entlang der Linie A-A in Fig. 1, und
- Fig. 3:: eine Ansicht auf eine Ablageschale von oben.

In Fig. 1 ist in durchgezogenen Linien die seitliche Ansicht einer Ablageschale 2 dargestellt. Die Ablageschale verfügt über eine seitliche Wand 4, in deren oberen Bereich eine obere Kontaktfläche 6 und in deren unterem Bereich eine untere Kontaktfläche 8 vorhanden sind. Die Wand 4 verfügt im oberen Bereich um einen umlaufenden Kragen 10. Die obere Kontaktfläche 6 kann die gesamte nach oben weisende Oberfläche des Kragens 10 darstellen, es können jedoch auch einzelne Teilbereiche des Kragens 10 oder der Wand 4 als obere Kontaktfläche 6 vorgesehen sein. Der umlaufende Kragen 10 dient außerdem der Verstärkung der Wände 4 gegen seitliche Biegekräfte. Die untere Kontaktfläche 8 kann flach oder bombiert ausgebildet sein und sich über einen Teilbereich der Unterseite der Ablageschale 2 erstrecken oder umlaufend ausgebildet sein. Im Ausführungsbeispiel befinden sich unten am versetzten Abschnitt 14 Fußstücke 12, die über die Unterseite der Ablage 2 hervorstehen. Die Ablageschale 2 kann mit den Fußstücken 12 auf eine Tischfläche gestellt werden, die Fußstücke 12 können jedoch auch als untere Kontaktfläche 8 einer Ablageschale auf die oberen Kontaktflächen 6 einer anderen Ablageschale 2 gestellt werden.

Für die Erfindung spielt es keine Rolle, ob das Fußstück 12 unten über die Bodenfläche oder die untere Kontaktfläche 8 der Ablageschale 2 hervorsteht, wie in Figur 1 dargestellt, wenn die zum Fußstück 12 passende Kontaktfläche einer anderen Ablageschale 2 so gestaltet ist, daß sie eine gute Verbindung mit dem hervorstehenden Stück ermöglicht. Das Fußstück 12 kann auch so geformt sein, daß es plan mit der Bodenfläche oder der unteren Kontaktfläche 8 abschließt, oder anstelle eines Fußstückes 12 ist auf der Oberseite einer Ablageschale 2 eine Erhebung vorgesehen, auf die eine Ablageschale aufsetzbar ist.

Im Ausführungsbeispiel besteht der versetzte Abschnitt 14 aus zwei Flächen, die über die übrige Fläche der sichtbaren Wand 4 hervorstehen. Bei einer solchen Ausgestaltung ergibt sich ein etwa dreieckiger Grundriß des versetzten Abschnittes 14. Der versetzte Abschnitt 14 kann jedoch auch mehreckig oder gerundet ausgeführt werden. Auch die Breite des versetzten Abschnittes 14 kann den Anforderungen entsprechend variiert werden.

Um die Ablageschalen nestbar zu machen, genügt es, wenn die Wände nur leicht schräg gestellt sind, beispielsweise um 1° bis 5°. Bei einer zu starken Schrägstellung der Wände 4 vergrößert sich die für die Ablageschale 2 benötigte Grundfläche, und das Gewicht von Ablageschalen 2, die auf eine untere Ablageschale 2 aufgestapelt sind, drückt nach dem Hebelgesetz so stark auf die seitlichen Wände 4, daß diese abbrechen könnten. Um die Außenabmessungen der Ablageschale 2 und den für die Herstellung erforderlichen Materialaufwand gering zu halten, genügt es schon, die Wände 4 in einem Winkel von 1 ° bis 20° nach oben leicht auseinanderlaufend schräg zu stellen.

Ein versetzter Abschnitt 14 kann von einer Kante 16 von der übrigen Wand 4 getrennt sein. Die Kanten 16 können senkrecht verlaufen. Mehrere Ablageschalen 2 können jedoch mit ihren Fronten bündig abschließend übereinandergestapelt werden, wenn die Kanten 16 in einem Winkel α schräg verlaufen. Der Winkel α verfügt in einer bevorzugten Ausgestaltung über einen Wert von 45° bis 80°.

Das Fußstück 12 befindet sich im Ausführungsbeispiel unter dem unteren Ende des versetzten Abschnittes 14. Das Fußstück 14 kann die einzige untere Kontaktfläche 8 bilden, die untere Kontaktfläche 8 kann jedoch auch größer als ein Fußstück 12 sein.

In Fig. 1 ist in strichpunktierten Linien dargestellt, in welcher Position eine zweite Ablageschale 2 in eine darunter befindliche, in vollen Linien dargestellte Ablageschale 2 einstellbar und nestbar ist. In gestrichelten Linien ist die Position dargestellt, in der eine Ablageschale 2 auf eine darunter befindliche Ablageschale 2 stapelbar ist. Es ist gut erkennbar, daß die Fronten der Ablageschalen 2 sowohl in nestendem wie auch in gestapeltem Zustand nahezu bündig zueinander abschließen.

In Fig. 2 ist ein Querschnitt durch eine Ablageschale 2 entlang der in Fig. 1 kenntlich gemachten Linie A-A dargestellt. In dieser Querschnittsansicht ist gut erkennbar, daß der versetzte Abschnitt 14 seitlich über die Wand 4 hervorsteht. Es ist auch erkennbar, daß das Fußstück 12 unterhalb des versetzten Abschnitts 14 und in einer etwa horizontal verlaufenden Linie zur oberen Kontaktfläche 6 angeordnet ist. Der versetzte Abschnitt 14 begrenzt zusammen mit den Wänden 4 umfangseitig die Ablagefläche 18. Die Höhe der Wände 4 und des versetzten Abschnittes 14 kann dabei den jeweiligen Bedürfnissen angepaßt werden.

In Fig. 3 ist die Ablageschale 2 aus einer Ansicht von oben zu sehen. Die Ablagefläche 18 wird an drei Seiten von Wänden 4 begrenzt. Auf die Wände 4 ist der Kragen 10 aufgesetzt. Im Ausführungsbeispiel ist der Kragen 10 auf seiner Oberfläche glattflächig ausgebildet. Die Form des Kragens 10 kann jedoch auch davon abweichend ausgestaltet werden. Aus der Sicht von oben ist gut erkennbar, wie die versetzten Abschnitte 14 von den übrigen Wänden 4 seitlich vorspringen. Die versetzten Abschnitte 14 verlaufend zusammen mit den begrenzenden Kanten 16 in einer schrägen Richtung, und zwar parallel oder konisch zueinander. Im Kragen 10 befinden sich Vertiefungen 20, in die die Fußstücke 12 einer auf die dargestellte Ablageschale 2 aufzustapelnden weiteren Ablageschalen 2 eingestellt werden können. Die Vertiefungen 20 sind vorteilhaft so geformt, daß sie eine formschlüssige Verbindung zu den in sie eingestellten Fußstücken 12 schaffen. Die Vertiefungen 20 können auch so ausgebildet sein, daß darin auch oder an Stelle die unteren Kontaktflächen 8 einstellbar sind. In dem in Fig. 3 dargestellten Ausführungsbeispiel sind für jedes Fußstück 12 jeweils drei Vertiefungen 20 dargestellt. Je nach dem, in welche der Vertiefungen 20 die Fußstücke 12 eingestellt werden, ergibt sich eine bündige oder mehr oder weniger treppenförmige Ausgestaltung der Front der gestapelten Ablageschalen. Durch mehrere Vertiefungen 20 können Ablageschalen 2 also in mehreren relativen Positionen zueinander aufeinandergestapelt werden. Anzahl und Abstände der Vertiefungen 20 sind frei wählbar.

Aus der Ansicht von oben ist zudem gut die Ausnehmung 22 erkennbar, die in der Kragfläche des Kragens 10 ausgebildet ist. Im Ausführungsbeispiel hat die Ausnehmung 22 einen dreieckigen Grundriß, je nach Form des seitlich versetzten Abschnitts 14 kann die Grundrißform der Ausnehmung 22 jedoch auch von diesem Ausführungsbeispiel abweichen.

## Patentansprüche

1. Ablageschale (2) mit einer Ablagefläche (18) und zumindest zwei seitlichen Wänden (4), wobei die seitlichen Wände (4) obere und untere Kontaktflächen (6, 8) aufweisen, über die eine Mehrzahl dieser Ablageschalen (2) aufeinander stapelbar sind, wobei die seitlichen Wände (4) der Ablageschale (2) zumindest leicht schräg gestellt sind und zumindest zwei gegenüberliegende seitliche Wände (4) jeweils zumindest einen zur übrigen seitlichen Wand (4) seitlich versetzten Abschnitt (14) aufweisen, **dadurch gekennzeichnet, daß** der versetzte Abschnitt (14) im Übergangsbereich zur übrigen seitlichen Wand (4) gerade verlaufende Kanten (16) aufweist, die in einem Winkel von 45 - 80° zur Horizontalen angestellt sind, und die in den Wänden (4) vorhanden Kanten (16) parallel verlaufen.

2. Ablageschale (2) nach Anspruch 1, **dadurch gekennzeichnet, daß** zumindest zwei gegenüberliegende Wände (4) jeweils in ihrem oberen Bereich in einer Kragfläche des Kragens (10) münden, die im Bereich des versetzten Abschnitts (14) eine Ausnehmung (22) aufweist.

3. Ablageschale (2) nach Anspruch 2, **dadurch gekennzeichnet, daß** die Kragfläche eine oder mehrere Vertiefungen (20) aufweist, in die die unteren Kontaktflächen (8) einer gleichen Ablageschale (2) einstellbar sind.

4. Ablageschale (2) nach Anspruch 3, **dadurch gekennzeichnet, daß** die Vertiefungen (20) in den Kragflächen und die unteren Kontaktflächen (8) einer gleichen Ablageschale (2) formschlüssig zueinander passend ausgebildet sind.

5. Ablageschale (2) nach Anspruch 3 oder 4, **dadurch gekennzeichnet, daß** die Kontaktflächen (6) der oberen Ablageschale (2) in mehrere entsprechend angeordnete Vertiefungen (20) auf der Kragfläche der unteren Ablageschale (2) einstellbar sind, wobei die Frontseite der oberen Ablageschale (2) mit der Frontseite der unteren Ablageschale (2) in einer Stellposition fluchtet.

6. Ablageschale (2) nach einem der vorhergehenden Ansprüche, **dadurch gekennzeichnet, daß** die Ablageschale Fußstücke, die als untere Kontaktflächen auf eine obere Kontaktfläche einer darunter befindlichen Ablageschale abstellbar sind, aufweist, und daß der versetzte Abschnitt (14) oberhalb der unteren Kontaktflächen (8) und/oder des Fußstücks (12) beginnt und schräg nach oben verlaufend neben den Vertiefungen (20) in den Kragflächen des Kragens (10) mündet.

7. Ablageschale (2) nach einem der vorhergehenden Ansprüche, **dadurch gekennzeichnet, daß** mehrere Ablageschalen (2) miteinander nestbar sind.

## Claims

1. Storage tray (2) having a storage surface (18) and at least two lateral walls (4) the lateral walls (4) having upper and lower surfaces for contact (6, 8) by means of which a plurality of such storage trays (2) can be stacked on one another, the lateral walls (4) of the storage tray (4) being positioned at least at a slight oblique angle and at least two opposing lateral walls (4) each having at least one portion (14) which is offset laterally from the rest of the lateral wall (4), **characterised in that** the offset portion (14) has, in the region where it merges with the rest of the lateral wall (4), edges (16) which extend in a straight line, which are positioned at an angle of 45 80° to the horizontal, and which extend parallel to edges (16) which are present in the walls (4).

2. Storage tray (2) according to claim 1, **characterised in that** at least two opposing walls (4) each terminate, in their top region, in a cantilever surface, belonging to the rim (10), which has a recess (22) in the region of the offset portion (14).

3. Storage tray (2) according to claim 2, **characterised in that** the cantilever surface has one or more depressions (20) in which the lower surfaces for contact (8) of an identical storage tray (2) can be located.

4. Storage tray (2) according to claim 3, **characterised in that** the depressions (20) in the cantilever surfaces, and the lower surfaces for contact (8) of an identical storage tray (2), are formed to fit into one another by positive interengagement.

5. Storage tray (2) according to claim 3 or 4, **characterised in that** the surfaces for contact (6) of the upper storage tray (2) can be located in a plurality of correspondingly arranged depressions (20) in the cantilever surface of the lower storage tray (2), the front face of the upper storage tray (2) aligning with the front face of the lower storage tray (2) in a located position.

6. Storage tray (2) according to one of the foregoing claims, **characterised in that** the storage tray has foot parts which can be placed down on an upper surface for contact of a storage tray situated below it to act as lower surfaces for contact, and **in that** the offset portion (14) begins above the lower surfaces for contact (8) and/or above the foot part (12) and, by extending obliquely upwards, opens onto the cantilever surfaces of the rim (10) next to the depressions (20).

7. Storage tray (2) according to one of the foregoing claims, **characterised in that** a plurality of storage trays (2) can be nested together.

## Revendications

1. Plateau de stockage (2) avec une surface de stockage (18) et au moins deux parois latérales (4), dans lequel les parois latérales (4) présentent des surfaces de contact supérieures et inférieures (6, 8), par lesquelles une pluralité de ces plateaux de stockage (2) peuvent être empilés les uns sur les autres, dans lequel les parois latérales (4) du plateau de stockage (2) sont au moins légèrement inclinées et au moins deux parois latérales opposées (4) présentent chaque fois au moins une zone (14) décalée latéralement par rapport au reste de la paroi latérale (4), **caractérisé en ce que** la zone décalée (14) présente, dans la région de transition avec le reste de la paroi latérale (4), des arêtes rectilignes (16) qui forment un angle de 45 - 80° par rapport à l'horizontale, et les arêtes (16) présentes dans les parois (4) sont parallèles.

2. Plateau de stockage (2) selon la revendication 1, **caractérisé en ce qu'**au moins deux parois opposées (4) débouchent chacune dans leur région supérieure dans une surface en saillie d'un rebord (10), qui présente un évidement (22) dans la région de la zone décalée (14).

3. Plateau de stockage (2) selon la revendication 2, **caractérisé en ce que** la surface en saillie comporte un ou plusieurs creux (20), dans lesquels les surfaces de contact inférieures (8) d'un plateau de stockage identique (2) peuvent être engagées.

4. Plateau de stockage (2) selon la revendication 3, **caractérisé en ce que** les creux (20) dans les surfaces en saillie et les surfaces de contact inférieures (8) d'un plateau de stockage identique (2) s'adaptent les uns dans les autres en complémentarité de forme.

5. Plateau de stockage (2) selon la revendication 3 ou 4, **caractérisé en ce que** les surfaces de contact (6) du plateau de stockage supérieur (2) peuvent s'engager dans plusieurs creux (20) disposés de manière correspondante sur la surface en saillie du plateau de stockage inférieur (2), le côté frontal du plateau de stockage supérieur (2) étant en alignement avec le côté frontal du plateau de stockage inférieur (2) dans une position de montage.

6. Plateau de stockage (2) selon l'une quelconque des revendications précédentes, **caractérisé en ce que** le plateau de stockage (2) comporte des pièces de pied (12), qui peuvent être posées en guise de surfaces de contact inférieures (8) sur une surface de contact supérieure d'un plateau de stockage sous-jacent, et **en ce que** la zone décalée (14) commence au-dessus des surfaces de contact inférieures (8) et/ou de la pièce de pied (12) et débouche en oblique vers le haut à côté des creux (20)) dans les surfaces en saillie du rebord (10).

7. Plateau de stockage (2) selon l'une quelconque des revendications précédentes, **caractérisé en ce que** plusieurs plateaux de stockage (2) peuvent être emboîtés les uns dans les autres.
